# FASCICULE DE BREVET EUROPEEN

(11) **EP 3 082 515 B1**
(45) Date de publication et mention de la délivrance du brevet: **25.04.2018**
(21) Numéro de dépôt: 14821758.1
(22) Date de dépôt: 01.12.2014
(51) Int. Cl.: A47F 8/00

(54) **TETE DE MANNEQUIN DE VITRINE FACILITANT SA PERSONNALISATION**
EINFACHER PERSONALISIERBARER SCHAUFENSTERPUPPENKOPF
SHOP WINDOW MANNEQUIN HEAD THAT IS EASIER TO CUSTOMIZE

(30) Priorité: 16.12.2013 FR 1362722
(43) Date de publication de la demande: 26.10.2016
(73) Titulaire: Moulages Et Arts Plastiques Industriels (Mapi), 06510 Le Broc (FR)
(72) Inventeur: MESGUICH, Jean-Marc, F-69008 Lyon (FR)
(74) Mandataire: GIE Innovation Competence Group
(86) Numéro de dépôt international: PCT/FR2014/053091
(87) Numéro de publication internationale: WO 2015/092189

(56) Documents cités:
- US-A- 3 210 884

## Description

L'invention concerne les mannequins de vitrine, et en particulier les mannequins munis d'une tête dont on souhaite pouvoir réaliser la personnalisation.

En vue de présenter des vêtements, il est parfois souhaitable de disposer de mannequins de vitrine permettant de mettre davantage en valeur ces vêtements. En vue de donner un aspect plus vivant à un mannequin de vitrine, celui-ci est fréquemment muni d'une tête. Afin de mettre davantage en valeur les vêtements, il est souhaitable de pouvoir personnaliser la tête du mannequin de vitrine, pour pouvoir l'adapter aux vêtements disposés sur le corps du mannequin. Ainsi, des mannequins de vitrine comportant des yeux ou une bouche amovibles et interchangeables sont connus, afin de permettre l'utilisation de différentes formes, de différentes couleurs ou de différents aspects de maquillage par simple remplacement. De telles têtes de mannequins permettent donc de réaliser une personnalisation très poussée, par la simple création de nouveaux modèles d'yeux ou de bouche, et donc sans nécessité de changer la conception de l'ensemble de la tête du mannequin. Une telle tête de mannequin est divulguée dans le document US 3 210 884.

À ce jour, il n'existe pas de solution satisfaisante permettant d'assurer à la fois :
- un bon maintien de l'organe rapporté ;
- une séparation rapide et sans dégradation de l'organe rapporté par rapport à la tête ;
- un aspect satisfaisant de l'association de l'organe et de la tête.

L'invention vise à résoudre un ou plusieurs de ces inconvénients. L'invention porte ainsi sur une tête de mannequin de vitrine, telle que définie dans les revendications annexées.

L'invention porte également sur un système incluant une tête de mannequin telle que définie précédemment et un stylet comportant un aimant permanent fixé à une de ses extrémités.

D'autres caractéristiques et avantages de l'invention ressortiront clairement de la description qui en est faite ci-après, à titre indicatif et nullement limitatif, en référence aux dessins annexés, dans lesquels :
- la figure 1 illustre une vue en perspective éclatée d'une partie d'une tête de mannequin de vitrine selon l'invention munie de deux yeux de personnalisation;
- la figure 2 est une vue en coupe transversale d'un oeil avant son assemblage à la tête ;
- la figure 3 est une vue en coupe transversale d'un oeil après son assemblage à la tête ;
- la figure 4 est une vue de côté d'un exemple de stylet destiné à manipuler un organe de personnalisation ;
- la figure 5 est une vue en coupe d'une extrémité d'un stylet durant la manipulation d'un organe de personnalisation ;
- la figure 6 illustre une vue en perspective éclatée d'une partie d'une tête de mannequins de vitrine selon l'invention munie d'une bouche de personnalisation ;
- la figure 7 est une vue en coupe transversale d'une bouche avant son assemblage à la tête au moyen d'un stylet.

La figure 1 est une vue en perspective éclatée d'une partie supérieure d'une tête 1 de mannequin de vitrine. La tête 1 comporte deux organes de personnalisation 2, en l'occurrence deux yeux amovibles. La tête 1 comporte également un support 3 présentant une surface extérieure 31 en forme de visage.

Le support 3 comprend par exemple une coque réalisée en matière synthétique dont la surface extérieure 31 a une forme de visage. Une telle coque en matière synthétique peut par exemple être moulée par injection. Au niveau des emplacements des yeux du visage, des orifices 32 sont ménagés dans la surface extérieure 31.

Comme cela ressort davantage dans la vue en coupe transversale de la figure 2 (configuration dans laquelle l'oeil 2 est désolidarisé du support 3), chaque orifice 32 comporte un premier tronçon 321 s'étendant depuis la surface externe 31 jusqu'à un épaulement 323. Ce premier tronçon 321 forme un logement destiné à guider et recevoir l'oeil 2. Le premier tronçon 321 présente une profondeur au moins égale à 4 mm, et de préférence au moins égale à 6 mm, afin d'assurer un guidage et un maintien optimaux de l'oeil 2 dans ce premier tronçon 321. Chaque orifice 32 comporte également un deuxième tronçon 322 s'étendant depuis l'épaulement 323. Le tronçon 322 comporte une surface cylindrique filetée. Dans l'exemple illustré, le tronçon 322 est en deux parties et comporte une première partie non filetée d'un diamètre supérieur et une deuxième partie filetée d'un diamètre inférieur.

Une vis 4 est vissée dans le filetage du deuxième tronçon 322. La vis 4 comporte une tête d'actionnement 41 logée dans la première partie non filetée du tronçon 322. Un aimant permanent 42 est ici fixé sur la tête 41 de la vis 4. Un alésage central est avantageusement ménagé dans l'aimant permanent 42, afin de pouvoir accéder à l'empreinte de la tête de vis 41. Une empreinte d'entraînement peut bien entendu également être réalisée dans l'aimant permanent 42.

L'oeil 2 comporte une paroi 21 dont la surface extérieure 211 a effectivement l'aspect d'un oeil. La paroi 21 comporte par ailleurs une surface intérieure 212. Un plot de guidage 22 (évidé dans le cas présent) s'étend depuis la surface intérieure 212 sur une profondeur au moins égale à 4 mm (et de préférence au moins égale à 6 mm) selon une direction longitudinale. Ce plot de guidage 22 comporte également une section transversale au moins égale à 2 cm² (et de préférence au moins égale à 3 cm²). La section transversale du plot de guidage 22 est complémentaire de la section transversale du premier tronçon 321 de l'orifice 32. Par ces formes complémentaires, on garantit un bon positionnement entre le plot de guidage 22 et le premier tronçon 321. Par ailleurs, si ces formes complémentaires ne sont pas circulaires, on évite un pivotement de l'oeil 2 autour d'un axe longitudinal par rapport à l'orifice 32. Par une telle profondeur du plot de guidage 22, on améliore le maintien et le positionnement de l'oeil 2 par rapport au support 3. Par une telle section transversale du plot de guidage 22, on favorise un bon positionnement de l'oeil 2 par rapport au support 3, ce qui permet d'utiliser un oeil 2 dont la surface extérieure 211 est d'une dimension relativement importante sans craindre de défaut de positionnement très visible. Une telle section transversale du plot 22 s'avère par exemple particulièrement avantageuse lorsque la section transversale de la surface extérieure 211 présente une aire au moins égale à 4 cm². Une telle section transversale du plot 22 s'avère tout particulièrement avantageuse lorsqu'un élément (figurant par exemple un maquillage) est solidaire de l'oeil 2 et doit recouvrir une surface non négligeable de la surface extérieure 31 du support 3.

Le plot 22 comporte un alésage 221 dans sa partie centrale. Un aimant permanent 23 est encastré à l'intérieur de cet alésage 221.

Lorsqu'on insère le plot 22 dans l'orifice 32, le rapprochement entre l'aimant permanent 23 et l'aimant permanent 42 génère entre eux un effort d'attraction. La combinaison de ces aimants permanents 23 et 42 forme un dispositif de maintien de l'oeil 2. Un tel dispositif de maintien de l'oeil comporte alors au moins un aimant permanent et un autre élément subissant un effort d'attraction par l'aimant permanent, l'un étant solidaire de l'oeil 2, et l'autre étant solidaire de la vis 4.

La figure 3 illustre une configuration dans laquelle le plot 22 de l'oeil 2 est logé dans l'orifice 32. Dans cette configuration, le plot 22 est en butée contre l'épaulement 323 afin de définir son positionnement longitudinal par rapport au support 3.

Par vissage ou dévissage de la vis 4, on déplace la position longitudinale de l'aimant permanent 42 par rapport à l'épaulement 323. On modifie ainsi la force d'attraction de cet aimant permanent 42 par rapport à l'aimant permanent 23 de l'oeil de personnalisation 2. Afin de disposer d'une grande amplitude de réglage de l'effort d'attraction du dispositif de maintien de l'oeil 2, le filetage réalisé dans le tronçon 322 présente avantageusement une longueur au moins égale à 10 mm, afin de garantir une course suffisante à la vis 4.

Dans l'exemple illustré aux figures 1 à 3, l'oeil 2 comporte en outre une paupière 6 rapportée. Cette paupière rapportée 6 vient par exemple s'emboîter autour de la surface extérieure 211. Cette paupière rapportée 6 peut former une saillie transversale périphérique par rapport au plot de guidage 22. Cette saillie périphérique peut par exemple recouvrir une partie de la surface extérieure 31 du support 3.

La paroi 21 peut également s'étendre transversalement au-delà du plot 22 pour former une saillie transversale périphérique équivalente. Une telle saillie transversale périphérique pourra avantageusement présenter une largeur au moins 3 mm, afin de bien masquer la bordure de l'orifice 32.

L'invention s'avère particulièrement avantageuse pour l'assemblage/le retrait d'un oeil 2 par rapport au support 3 au moyen d'un stylet magnétique 5 illustré à la figure 4. Un tel stylet magnétique 5 comporte par exemple une tige 51 munie d'une zone de préhension 53 à une extrémité et comportant un aimant permanent 52 fixé à une autre extrémité de la tige 51.

L'utilisation d'un tel stylet 5 permet de réaliser l'assemblage et/ou le retrait d'un oeil 2 de façon très rapide, et avec un minimum de risques d'altération de l'oeil 2 et de sa décoration par exemple par rayures.

Pour procéder à l'assemblage, on peut positionner l'aimant 52 du stylet 5 contre la surface extérieure de 111 de l'oeil 2, dans l'alignement de l'aimant 23. Par attraction entre les paiements 52 et 23, l'oeil 2 est solidarisé au stylet 5, comme illustré à la figure 5. On insère alors le plot 22 de l'oeil 2 dans le logement 32. Un effort d'attraction est alors exercé par l'aimant 42 sur l'aimant 23. Afin de garantir le maintien de l'oeil 2 dans le logement 32, on réduit l'attraction de l'aimant 52 sur l'élément 23 en pivotant le stylet 5 autour d'un axe transversal.

Afin de garantir un effort d'attraction maximal entre l'aimant 52 et l'aimant 23 (avec un aimant 23 de dimensions raisonnables), la distance entre la surface extérieure 211 de l'oeil 2 et l'aimant 23 est avantageusement inférieure à 4 mm.

La figure 6 est une vue en perspective éclatée d'une partie inférieure de la tête 1 de mannequin de vitrine. La tête 1 comporte un organe de personnalisation 7, en l'occurrence une bouche amovible. La tête 1 comporte ici le même support 3 que détaillé précédemment. Ce support 3 présente donc une surface extérieure 31 en forme de visage.

Au niveau de l'emplacement de la bouche du visage, un orifice 33 est ménagé dans la surface extérieure 31.

Comme cela ressort davantage dans la vue en coupe transversale de la figure 7 (configuration dans laquelle la bouche 7 est désolidarisée du support 3), l'orifice 33 comporte un premier tronçon 331 s'étendant depuis la surface externe 31 jusqu'à un épaulement 333. Ce premier tronçon 331 forme un logement destiné à guider et recevoir la bouche 7. Le premier tronçon 331 présente une profondeur au moins égale à 4 mm, et de préférence au moins égale à 6 mm, afin d'assurer un guidage et un maintien optimaux de la bouche 7 dans ce premier tronçon 331. L'orifice 33 comporte également un deuxième tronçon 332 s'étendant depuis l'épaulement 333. Le tronçon 332 comporte une surface cylindrique filetée. Dans l'exemple illustré, le tronçon 332 est en deux parties et comporte une première partie non filetée d'un diamètre supérieur et une deuxième partie filetée d'un diamètre inférieur.

Une vis 4 est vissée dans le filetage du deuxième tronçon 332. La vis 4 comporte une tête d'actionnement 41 logée dans la première partie non filetée du tronçon 332.

La bouche 7 comporte une paroi 71 dont la surface extérieure 711 a effectivement l'aspect d'une bouche. La paroi 71 comporte par ailleurs une surface intérieure 712. Un flot de guidage 72 (évidée dans le cas présent) s'étend depuis la surface intérieure 712 sur une profondeur au moins égale à 4 mm (et de préférence au moins égale à 6 mm) selon une direction longitudinale. Ce plot de guidage 72 comporte également une section transversale est moins égal à 2 cm² (et de préférence au moins égale à 3 cm²). La section transversale du plot de guidage 72 est complémentaire de la section transversale du premier tronçon 331 de l'orifice 33. Par ces formes complémentaires, on garantit un bon positionnement entre le plot de guidage 72 et le premier tronçon 331. Par ailleurs, si ces formes complémentaires ne sont pas circulaires, on évite un pivotement de la bouche 7 autour d'un axe longitudinal par rapport à l'orifice 33. Par une telle profondeur du plot de guidage 72, on améliore le maintien et le positionnement de la bouche 7 par rapport au support 3. Par une telle section transversale du plot de guidage 72, on favorise un bon positionnement de la bouche 7 par rapport au support 3, ce qui permet d'utiliser une bouche 7 dont la surface extérieure 711 est d'une dimension relativement importante sans craindre de défaut de positionnement trop visible. Une telle section transversale du plot 72 s'avère par exemple particulièrement avantageuse lorsque la section transversale de la surface extérieure 711 présente une aire au moins égale à 4 cm². Une telle section transversale du plot 72 s'avère tout particulièrement avantageuse lorsqu'un élément (figurant par exemple un maquillage et solidaire de la bouche 7) doit recouvrir une surface non négligeable de la surface extérieure 31 du support 3.

Le plot 72 comporte un alésage 721 dans sa partie centrale. Un aimant permanent 73 est encastré à l'intérieur de cet alésage 721. Lorsqu'on insère le plot 72 dans l'orifice 33, le rapprochement entre l'aimant permanent 73 et la tête de vis 41 génère entre eux un effort d'attraction. La combinaison de l'aimant permanent 73 et de la tête de vis 41 forme un dispositif de maintien de la bouche 7.

De façon similaire à l'exemple précédent, par lissage ou dévissage de la vis 4, on déplace la position longitudinale de la tête de vis 41 par rapport à l'épaulement 333. On modifie ainsi la force d'attraction entre la tête de vis 41 et élément permanent 73 de la bouche de personnalisation 7.

## Revendications

1. Tête de mannequin de vitrine (1), comprenant :
- un organe de personnalisation (2) comportant :
- une paroi (21) ayant une surface extérieure (211) à l'aspect d'un oeil ou d'une bouche et ayant une surface intérieure (212) ;
- un plot de guidage (22) s'étendant depuis la surface intérieure selon une direction longitudinale ;
- un support (3) présentant une surface extérieure (31) en forme de visage, au moins un orifice (32) étant ménagé dans la surface extérieure à l'emplacement d'un oeil ou d'une bouche du visage, l'orifice comportant :
- un premier tronçon (321) s'étendant depuis la surface externe (31) jusqu'à un épaulement (323) et présentant une section transversale complémentaire de la section transversale du plot de guidage (22) ;
- un deuxième tronçon (322) s'étendant depuis l'épaulement;
- un dispositif de maintien comportant un premier élément à aimantation permanente (23) et un deuxième élément (42) subissant un effort d'attraction magnétique à proximité du premier élément ;
**Caractérisée en ce que** :
- le plot de guidage s'étend depuis la surface intérieure sur une profondeur au moins égale à 4 mm selon la direction longitudinale et comportant une section transversale au moins égale à 2 cm² ;
- le premier tronçon s'étend depuis la surface externe (31) jusqu'à l'épaulement (323) sur une profondeur au moins égale à 4 mm ;
- le deuxième tronçon (322) comporte un filetage;
- une vis (4) est vissée dans le filetage du deuxième tronçon;
- l'un des éléments du dispositif de maintien est fixé au plot de guidage et l'autre de ces éléments est solidaire de ladite vis (4).

2. Tête de mannequin de vitrine selon la revendication 1, dans laquelle ledit premier élément à aimantation permanente (23) est fixé au plot de guidage (22).

3. Tête de mannequin de vitrine selon la revendication 1 ou 2, dans laquelle la distance entre la surface extérieure (211) de l'organe de personnalisation (2) et ledit élément fixé au plot de guidage est inférieure à 4 mm.

4. Tête de mannequin de vitrine selon l'une quelconque des revendications précédentes, dans laquelle ledit deuxième élément (42) comporte une aimantation permanente et est fixé sur une tête de la vis (4).

5. Tête de mannequin de vitrine selon l'une quelconque des revendications 1 à 3, dans laquelle ladite vis (4) est en acier et dans laquelle ledit deuxième élément est formé par une tête (41) de cette vis.

6. Tête de mannequin de vitrine selon l'une quelconque des revendications précédentes, dans laquelle ledit plot de guidage (22) présente une section transversale non circulaire.

7. Tête de mannequin de vitrine selon l'une quelconque des revendications précédentes, dans laquelle ladite surface extérieure (211) présente une section transversale dont l'aire est au moins égale à 4 cm².

8. Tête de mannequin de vitrine selon l'une quelconque des revendications précédentes, dans laquelle ladite paroi (71) de l'organe de personnalisation (7) forme une saillie transversale (713) périphérique d'une largeur d'au moins 3 mm par rapport audit plot de guidage.

9. Tête de mannequin de vitrine selon l'une quelconque des revendications précédentes, dans laquelle la longueur dudit filetage est au moins égale à 10 mm.

10. Système incluant une tête de mannequin (1) selon l'une quelconque des revendications précédentes et un stylet (5) comportant un aimant permanent (52) fixé à une de ses extrémités.

## Patentansprüche

1. Schaufensterpuppenkopf (1), aufweisend:
- ein Personalisierungsorgan (2), aufweisend:
- einen Wandkörper (21) der eine Außenfläche (211) mit dem Aussehen eines Auges oder eines Munds aufweist und eine Innenfläche (212) aufweist;
- einen Führungsblock (22), der sich von der Innenfläche in einer Längsrichtung erstreckt;
- einen Stützkörper (3), der eine Außenfläche (31) in Form eines Gesichts aufweist, mindestens eine Öffnung (32), die in der Außenfläche an der Stelle eines Auges oder eines Mundes des Gesichts angeordnet ist, wobei die Öffnung aufweist:
- einen ersten Abschnitt (321), der sich von der Außenfläche (31) bis zu einer Schulter (323) erstreckt und einen Querschnitt aufweist, der zum Querschnitt des Führungsblocks (22) komplementär ist;
- einen zweiten Abschnitt (322), der sich von der Schulter erstreckt;
- eine Halteeinrichtung, aufweisend ein erstes Dauermagnetelement (23) und ein zweites Element (42), das in der Nähe des ersten Elements einer magnetischen Anziehungskraft ausgesetzt ist;
**dadurch gekennzeichnet, dass**:
- sich der Führungsblock von der Innenfläche in einer Tiefe von mindestens gleich 4 mm in Längsrichtung erstreckt und einen Querschnitt von mindestens gleich 2 cm² aufweist;
- wobei sich der erste Abschnitt von der Außenfläche (31) bis zur Schulter (323) in einer Tiefe von mindestens gleich 4 mm erstreckt;
- der zweite Abschnitt (322) ein Gewinde aufweist;
- eine Schraube (4) in das Gewinde des zweiten Abschnitt geschraubt wird;
- eines der Halteelemente am Führungsblock befestigt ist und das andere dieser Elemente fest mit der Schraube (4) verbunden ist.

2. Schaufensterpuppenkopf nach Anspruch 1, wobei das erste Dauermagnetelement (23) am Führungsblock (22) befestigt ist.

3. Schaufensterpuppenkopf nach Anspruch 1 oder 2, wobei der Abstand zwischen der Außenfläche (211) des Personalisierungsorgans (2) und des am Führungsblock befestigten Elements weniger als 4 mm beträgt.

4. Schaufensterpuppenkopf nach einem der vorhergehenden Ansprüche, wobei das zweite Element (42) eine Dauermagnetisierung aufweist und an einem Schraubenkopf (4) befestigt ist.

5. Schaufensterpuppenkopf nach einem der Ansprüche 1 bis 3, wobei die Schraube (4) aus Stahl ist und wobei das zweite Element durch einen Kopf (41) dieser Schraube gebildet ist.

6. Schaufensterpuppenkopf nach einem der vorhergehenden Ansprüche, wobei der Führungsblock (22) einen nicht kreisförmigen Querschnitt aufweist.

7. Schaufensterpuppenkopf nach einem der vorhergehenden Ansprüche, wobei die Außenfläche (211) einen Querschnitt aufweist, dessen Fläche mindestens gleich 4 cm² beträgt.

8. Schaufensterpuppenkopf nach einem der vorhergehenden Ansprüche, wobei der Wandkörper (71) des Personalisierungsorgans (7) eine periphere querlaufende Vorwölbung (713) mit einer Breite von mindestens 3 mm in Bezug auf den Führungsblock bildet.

9. Schaufensterpuppenkopf nach einem der vorhergehenden Ansprüche, wobei die Länge des Gewindes mindestens gleich 10 mm beträgt.

10. System, enthaltend einen Puppenkopf (1) nach einem der vorhergehenden Ansprüche und einen Stift (5), aufweisend einen Dauermagneten (52), der an einem seiner Enden befestigt ist.

## Claims

1. Shop window mannequin head (1), comprising:
- a customization part (2) comprising:
- a wall (21) having an outer surface (211) with the appearance of an eye or of a mouth, and having an inner surface (212);
- a guide stub (22) extending from the inner surface in a longitudinal direction;
- a support (3) having an outer surface (31) in the form of a face, at least one orifice (32) being created in the outer surface at the location of an eye or a mouth of the face, the orifice comprising:
- a first section (321) extending from the outer surface (31) as far as a shoulder (323) and having a cross section area that matches the cross section area of the guide stub (22);
- a second section (322) extending from the shoulder;
- a holding device comprising a first, permanently magnetized element (23) and a second element (42) subjected to a magnetic attraction force close to the first element;
**characterized in that**:
- the guide stub extends from the inner surface to a depth at least equal to 4 mm in the longitudinal direction, and comprises a cross section area at least equal to 2 cm²;
- the first section extends from the outer surface (31) as far as the shoulder (323) to a depth at least equal to 4 mm;
- the second section (322) comprises a threaded portion;
- a screw (4) is screwed into the threaded portion of the second section;
- one of the elements of the holding device is attached to the guide stub and the other of these elements is secured to said screw (4).

2. Shop window mannequin head according to Claim 1, in which said first permanently magnetized element (23) is attached to the guide stub (22).

3. Shop window mannequin head according to Claim 1 or 2, in which the distance between the outer surface (211) of the customization part (2) and said element attached to the guide stub is less than 4 mm.

4. Shop window mannequin head according to any one of the preceding claims, in which said second element (42) comprises permanent magnetization and is attached to a head of the screw (4).

5. Shop window mannequin head according to any one of Claims 1 to 3, in which said screw (4) is made of steel and in which said second element is formed by a head (41) of this screw.

6. Shop window mannequin head according to any one of the preceding claims, in which said guide stub (22) has a non-circular cross section.

7. Shop window mannequin head according to any one of the preceding claims, in which said outer surface (211) has a cross section area at least equal to 4 cm².

8. Shop window mannequin head according to any one of the preceding claims, in which said wall (71) of the customization part (7) forms a peripheral transverse projection (713) that is at least 3 mm wide with respect to said guide stub.

9. Shop window mannequin head according to any one of the preceding claims, in which the length of said threaded portion is at least equal to 10 mm.

10. System including a mannequin head (1) according to any one of the preceding claims and a stylus (5) comprising a permanent magnet (52) attached to one of its ends.
